# NEUE EUROPÄISCHE PATENTSCHRIFT

(11) **EP 0 893 565 B2**
(45) Veröffentlichungstag und Bekanntmachung des Hinweises auf die Entscheidung über den Einspruch: **15.02.2006**
(45) Hinweis auf die Patenterteilung: 30.10.2002
(21) Anmeldenummer: 98113349.9
(22) Anmeldetag: 17.07.1998
(51) Int. Cl.: E05D 11/10

(54) **Scharniertürhalter für Fahrzeugtüren**
Hinge with door check for vehicle doors
Charnière à arrêt de porte pour portes de véhicules

(30) Priorität: 23.07.1997 DE 29713031 U
(43) Veröffentlichungstag der Anmeldung: 27.01.1999
(73) Patentinhaber: Friedr. Fingscheidt GmbH, 42551 Velbert (DE)
(72) Erfinder: Linnenbrink, Jörg, 42327 Wuppertal (DE); Wiesner, Jürgen, 42549 Velbert (DE)
(74) Vertreter: Patentanwälte Dr. Solf & Zapf

(56) Entgegenhaltungen:
- EP-A- 0 691 448
- EP-B- 0 563 032
- DE-A- 3 137 134
- DE-U- 29 611 580
- DE-U- 29 614 386
- FR-A- 2 640 674
- FR-A- 2 670 530
- GB-A- 1 509 057

## Beschreibung

Die vorliegende Erfindung betrifft einen Schamiertürhalter, insbesondere für eine Fahrzeugtür, gemäß dem Oberbegriff des Patentanspruchs 1.

Ein solcher Türhalter ("mit einem aushängbaren Türschamler baulich vereinigter Türfeststeller") ist durch das Dokument DE 296 14 386 U1 bekannt. Die Laufbahn soll dabei wenigstens teilzylinderförmig gekrümmt sein, aber in der konkreten Ausführungsform handelt es sich um eine insgesamt vollständig zylindrische, zur Drehachse koaxiale Laufbahn. Daraus resultiert eine topfartige Bauform, die eine Unterbringung des Türhalters im Scharnierbereich einer Fahrzeugtür problematisch macht. Aufgrund der Aushängbarkeit ist zudem auch die Drehlagerung problematisch, weil vor allem seitliche Spielbewegungen des Scharnierstiftes auftreten können.

Eine etwas andere Ausführung eines Scharniertürhalters ("Türschamier mit integriertem Türhalter") ist durch die DE 31 37 134 A1 bekannt geworden. Charakteristisch für diese Ausführung ist einerseits, dass die Schwenkachse des Rastelementes des Türhalters der Drehachse des Scharniers entspricht, und andererseits ist eine sich ausschließlich über einen Teilkreis (Kreissektor) erstreckende Laufbahn vorgesehen. Daraus ergibt sich eine kompakte Bauform. Dieser bekannte Scharniertürhalter ist in verschiedenen Ausführungsformen beschrieben, und zwar zunächst mit radialer Wirkrichtung des Rastelementes einerseits von außen nach innen (Fig. 1 bis 3) und andererseits von innen nach außen (Fig. 6 und 7). Ferner ist eine Ausführung mit axialer Rastrichtung offenbart (Fig. 4). Bei dem bekannten Scharniertürhalter ist ein Lösen (Aushängen) der Scharnierteile bzw. der Fahrzeugtür schwierig, weil nach einem Trennen der Scharnierteile durch Entfernen (Herausziehen) des Scharnierstiftes die gesamte Rasteinrichtung auseinanderfällt. Eine Wiedermontage ist vor allem wegen der relativ hohen Federkraft zumindest schwierig, da spezielle Hilfsmittel erforderlich sind.

Der vorliegenden Erfindung liegt die Aufgabe zugrunde, einen Scharniertürhalter der genannten Art zu schaffen, bei dem ein einfaches und schnelles Ausund Einhängen der Fahrzeugtür ohne spezielle Fähigkalten und/oder Hilfsmittel möglich ist, dabei gleichzeitig aber auch eine Verbesserung der Drehlagerung erreicht wird.

Erfindungsgemäß wird dies durch die Merkmale des Anspruchs 1 erreicht.

Demnach sind die Scharnierteile durch Lösen der Verbindungsmittel unter Aufrechterhaltung der Verbindung zwischen dem Scharnierstift und dem zweiten Scharnierteil sowie der letzterem zugeordneten Rasteinrichtung trennbar (aushängbar). Somit kann die gesamte Rasteinrichtung vorteilhafterweise auf der Seite des zweiten Scharnierteils montiert bleiben, weil auch der Scharnierstift praktisch Bestandteil des zweiten Scharnierteils und der Funktionsteile der Rasteinrichtung bleibt. Durch die konkret nur kreissektorförmige Ausbildung der Laufbahn wird eine kompakte, gut im Scharnierbereich unterbringbare Bauform beibehalten. Durch die weiterhin erfindungsgemäß vorgesehene Gegenlagerung des Scharnierstiftes wird dieser auch in seinem oberen Endbereich gegen seitliche Spielbewegungen abgestützt, wodurch die angestrebte Verbesserung der Drehlagerung erreicht wird.

Im Zusammenhang mit der Erfindung ist es von wesentlichem Vorteil, wenn die Verbindungsmittel derart ausgebildet sind, dass der Scharnierstift innerhalb des maximalen Relativ-Schwenkbewegungsbereichs der Scharnierteile in nur einer bestimmten Relativstellung zu dem ersten Scharnierteil mit diesem drehmomentschlüssig verbindbar ist. Hierdurch wird bei der ersten Türmontage und auch bei jeder Wiedermontage nach vorhergehendem Aushängen erreicht, dass automatisch stets eine eindeutig definierte Relation zwischen den Tür-Schwenkstellungen und den durch die Rasteinrichtung definierten Rastpositionen über den Schwenkbewegungsbereich (ca. 70° bis 80°) hinweg vorliegt.

Dies bedeutet, dass vor allem die Öffnungsstellung sowie vorzugsweise eine sogenannte Garagenstellung (Zwischenstellung) der Tür stets genau definiert bleiben, well die Raststellungen der Rasteinrichtung über die erfindungsgemäßen Verbindungsmittel eindeutig den Türbewegungen bzw. Türschwenkstellungen zugeordnet sind und dies auch nach beliebigen Aus- und Einhängvorgängen bleiben.

In weiterer vorteilhafter Ausgestaltung der Erfindung sitzt der Scharnierstift mit einem Ende gegen Verdrehen gesichert in einer entsprechend angepaßten Aufnahme des ersten Scharnierteils, wobei bevorzugt eine Schraube durch eine Lochöffnung des ersten Scharnierteils hindurch in eine endseitige axiale Gewindebohrung des Scharnierstiftes eingreift. Im Vergleich zu einer alternativen - grundsätzlich ebenfalls im Rahmen der Erfindung möglichen - Ausführung, bei der der Scharnierstift einen endseitigen, eine Lochöffnung ganz durchgreifenden und überragenden und mit einer Mutter verschraubten Gewindeschaft aufweist, wird durch die bevorzugte Ausführungsform des erfindungsgemäßen Scharniertürhalters ein wesentlich geringerer Axialhub zum Aus- und Einhängen der Scharnierteile erreicht. Dies ist in der Praxis ein besonderer Vorteil, weil in der Regel die gesamte, mit dem entsprechenden Scharnierteil verbundene Fahrzeugtür bewegt werden muß, so daß ein kleinerer Hub die Gefahr von Kollisionen zwischen der Tür und anderen Fahrzeugteilen wesentlich verringert.

Weitere vorteilhafte Ausgestaltungsmerkmale der Erfindung sind in den Unteransprüchen sowie der folgenden Beschreibung enthalten.

Anhand von einigen in der Zeichnung dargestellten, vorteilhaften Ausführungsbeispielen und Ausführungsvarianten soll im folgenden die Erfindung näher erläutert werden. Dabei zeigen:
- Fig. 1: einen Teil-Vertikalschnitt durch einen erfindungsgemäßen Scharniertürhalter in einer ersten Ausführungsform,
- Fig. 2: einen Querschnitt durch eine zweite Ausführungsform des Scharniertürhalters (etwa entsprechend der Schnittebene II-II gemäß Fig. 1),
- Fig. 3 und 4: zwei verschiedene Ausführungsformen eines einstückigen Formteils des zweiten Scharnierteils,
- Fig. 5: ein Ausführungsbeispiel eines Formteils des ersten Scharnierteils,
- Fig. 6: eine Darstellung analog zu Fig. 1 einer weiteren Ausführungsform des erfindungsgemäßen Scharniertürhalters,
- Fig. 7: eine sich von der Ausführung nach Fig. 5 unterscheidende Variante des ersten Scharnierteils in einer Perspektivansicht mit montiertem Scharnierstift,
- Fig. 8: eine Explosionsdarstellung der Einzelteile der Ausführung nach Fig. 7,
- Fig. 9: eine vergrößerte Seitenansicht des Scharnierstiftes in Pfeilrichtung IX gemäß Fig. 8 und
- Fig. 10: eine Seitenansicht des Scharnierstiftes in Pfeilrichtung X gemäß Fig. 9.

In den verschiedenen Figuren der Zeichnung sind gleiche Teile stets mit den gleichen Bezugszeichen versehen und werden daher in der Regel auch jeweils nur einmal beschrieben.

Wie sich zunächst aus Fig. 1 ergibt, besteht ein erfindungsgemäßer Scharniertürhalter aus einem ersten Scharnierteil 2 und einem zweiten Scharnierteil 4. Die beiden Scharnierteile 2, 4 sind mittels eines Scharnierstiftes 6 um eine Drehachse 8 schwenkbeweglich miteinander verbunden. Zwischen den Scharnierteilen 2, 4 ist eine Rasteinrichtung 10 integriert, die verschiedene Relativdrehstellungen definiert. Hierzu besteht die Rasteinrichtung 10 einerseits aus mindestens einem kinematisch mit dem ersten Scharnierteil 2 verbundenen und in einer zur Drehachse 8 senkrechten Wirkrichtung federbelasteten Rastelement 12 sowie andererseits aus einer kinematisch mit dem zweiten Scharnierteil 4 verbundenen, im wesentlichen kreissektorförmigen und bezüglich ihres Krümmungsradius zur Drehachse 8 koaxial angeordneten (vgl. Fig. 2), mindestens eine mit dem Rastelement 12 zusammenwirkende Raststelle 14 aufweisenden Laufbahn 16. Das erste Scharnierteil 2 besteht aus einem im wesentlichen plattenförmigen Montageabschnitt 18, mit dem das erste Scharnierteil 2 an einer insbesondere vertikalen Montagefläche befestigbar ist, sowie aus einem kragarmartig vorspringenden Tragabschnitt 20, der über den Scharnierstift 6 mit dem zweiten Scharnierteil 4 verbunden ist. Der Scharnierstift 6 erstreckt sich ausgehend von dem Tragabschnitt 20 des ersten Scharnierteils 2 nur in eine Richtung, und zwar vorzugsweise vertikal nach oben. In diesem Bereich sitzt das zweite Scharnierteil 4 drehbeweglich auf dem Scharnierstift 6. Hierzu weist der Scharnierstift 6 einen insbesondere zylindrischen Lagerabschnitt 22 auf, der sich durch eine Drehlageröffnung 23 des zweiten Scharnierteils 4 erstreckt. Zweckmäßigerweise ist innerhalb der Drehlageröffnung 23 eine Gleitbuchse 24 angeordnet. In seinem sich an den Lagerabschnitt 22 anschließenden Endbereich ist der Scharnierstift 6 drehmomentschlüssig mit dem Rastelement 12 verbunden. Dies wird im folgenden noch genauer erläutert werden. Der Scharnierstift 6 überträgt somit Kräfte bzw. Drehmomente, so daß er nicht nur als Achse, sondern als Welle wirkt.

Erfindungsgemäß ist der Scharnierstift 6 mit dem ersten Scharnierteil 2 bzw. mit dessen Tragabschnitt 20 über Verbindungsmittel 26 lösbar verbunden, so daß die Scharnierteile 2 und 4 durch Lösen dieser Verbindungsmittel 26 unter Aufrechterhaltung der Verbindung zwischen dem Scharnierstift 6 und dem zweiten Scharnierteil 4 bzw. der dem zweiten Scharnierteil 4 zugeordneten Rastmittel trennbar, d.h. aushängbar sind. Hierbei ist zudem erfindungsgemäß vorgesehen, daß die Verbindungsmittel 26 derart ausgebildet sind, daß der Scharnierstift 6 innerhalb des maximal möglichen Schwenkbewegungsbereichs (ca. 70° bis 80°) der Scharnierteile 2, 4 in nur einer konkreten Relativstellung zu dem ersten Scharnierteil 2 mit diesem drehmomentschlüssig verbindbar ist ("Fehlwinkel" < Türschwenkwinkel). Hierzu sitzt der Scharnierstift 6 mit einem sich vorzugsweise verjüngenden Ende 28 spielfrei und selbstzentrierend sowie gegen Verdrehen gesichert in einer entsprechend angepaßten Aufnahme 30 des Tragabschnittes 20 des ersten Scharnierteils 2. Das Ende 28 des Scharnierstiftes 6 weist einen von der Kreisform abweichenden Querschnitt auf, um die verdrehfeste Verbindung zu gewährleisten. Im dargestellten Ausführungsbeispiel handelt es sich um eine im wesentlichen konische Ausgestaltung des Endes 28 mit einem kreisförmigen Basisquerschnitt und mit einer durch eine radiale Rippe 32 gebildeten Querschnittserweiterung. Die Rippe 32 greift spielfrei in eine entsprechend geformte Ausnehmung 33 (vgl. hierzu Fig. 8) innerhalb der Aufnahme 30 ein. Alternativ hierzu kann das Ende 28 des Scharnierstiftes 6 auch beispielsweise einen polygonalen Querschnitt aufweisen oder einen kreisförmigen Basisquerschnitt mit mindestens einerz.B. durch einen sekantenartigen Bereich gebildeten Querschnittsreduzierung.

Im Zusammenhang mit der Aushängbarkeit der Scharnierteile 2, 4 ist es von Vorteil, wenn die Verbindungsmittel 26 eine Schraube 34 aufweisen, die durch eine Lochöffnung 36 des Tragabschnittes 20 des ersten Scharnierteils 2 hindurch in eine axiale Gewindebohrung 38 des mit dem Ende 28 in der Aufnahme 30 versenkt sitzenden Scharnierstiftes 6 eingreift. Durch diese vorteilhafte Ausgestaltung wird erreicht, daß zum Aushängen eine sehr kurze axiale Hubbewegung H zum Trennen der Teile ausreicht, nachdem die Schraube 34 entferntwurde. In Fig. 1 ist zusätzlich veranschaulicht, daß im Falle einer alternativen Ausführungsform (vgl. Fig. 7 bis 10), wobei der Scharnierstift 6 die Lochöffnung 36 gänzlich mit einem Gewindeschaft 39 durchgreift und mit einer nicht dargestellten Mutter verschraubt ist, ein größerer Hub H' erforderlich ist, um den Scharnierstift von dem ersten Scharnierteil 2 entfemen zu können.

Wie sich nun weiter aus Fig. 1 und 6 jeweils ergibt, ist die Rasteinrichtung 10 innerhalb eines mit dem zweiten Scharnierteil 4 einstückig ausgebildeten Gehäuses 40 untergebracht. Der Scharnierstift 6 greift durch eine zu dem Tragabschnitt 20 des ersten Scharnierteils 2 etwa parallele, die Drehführungsöffnung 23 vorzugsweise mit der Gleitbuchse 24 aufweisende Wandung 42 hindurch in das Gehäuse 40 ein. Innerhalb des Gehäuses 40 sind einerseits die hierzu ortsfeste Laufbahn 16 sowie andererseits ein das Rastelement 12 führendes, mit einem Verbindungsabschnitt 44 des Scharnierstiftes 6 drehmomentschlüssig verbundenes Führungstell 46 angeordnet. Für die drehmomentschlüssige Verbindung besitzt der Verbindungsabschnitt 44 einen von der Kreisform abweichenden Querschnitt, im dargestellten Beispiel einen polygonalen, und zwar quadratischen Querschnitt (vgl. Fig. 2 sowie auch Fig. 7 bis 10). Auf seiner der Wandung 42 abgekehrten, oberen Seite weist das Gehäuse 40 eine Öffnung auf, die zur Montage der Funktionsteile der Rasteinrichtung 10 dient und vorzugsweise mittels eines Deckelelementes 48 verschließbar ist. Das Rastelement 12 ist in einer zur Drehachse 8 senkrechten bzw. radialen Richtung verschiebbar in einer Führungsaufnahme 50 des Führungsteils 46 angeordnet und wird von einem Federelement 52, insbesondere einer Schraubendruckfeder, radial von innen her in Richtung der außen angeordneten Laufbahn 16 mit Federkraft F beaufschlagt. Vorzugsweise ist das Rastelement 12 als Rolle, Walze oder dergleichen rotierender Wälzkörper ausgebildet und über eine Achse 54 in einem Aufnahmeteil 56 um eine zur Scharnier-Drehachse 8 parallele Rotationsachse 58 drehbar gelagert. Das Aufnahmetell 56 ist seinerseits entsprechend der Wirkrichtung kolbenartig verschiebbar in dem Führungsteil 46 angeordnet. Hierzu wird insbesondere auf Fig. 2 verwiesen.

In einer weiteren vorteilhaften Ausgestaltung der Erfindung ist die Laufbahn 16 von einem lösbar und hierdurch auswechselbar in dem Gehäuse 40 gehalterten Einsatzteil 60 gebildet. Hierbei sind die Raststellen 14 insbesondere als Rastvertiefungen 62 mit an die Umfangskontur des Rastelementes 12 angepaßter Ausnehmungskontur ausgebildet. Hierdurch rastet das Rastelement 12 während der Relativbewegung der Scharnierteile 2, 4 in jeweils eine Rastvertiefung 62 ein. Die Lage der Rastvertiefungen 62 ist hierbei insbesondere derart gewählt, daß eine ganz geöffnete Öffnungsstellung der Fahrzeugtür sowie vorzugsweise zusätzlich eine etwa halbgeöffnete Zwischenstellung (sogenannte Garagenstellung) definiert sind. Zudem ist vorzugsweise vorgesehen, daß die Rasteinrichtung 10 in einem einer Tür-Schlleßstellung kinematisch vorgeordneten Endbereich der Relativbewegung einen Ziehweg zum selbsttätigen Zuziehen der Fahrzeugtür definiert. Hierzu weist die Laufbahn 16 - siehe wiederum vor allem Fig. 2 - in ihrem der Tür-Schließstellung vorgeordneten Endbereich einen Ziehwegabschnitt 64 auf, der ausgehend von einem bestimmten inneren Radius der Laufbahn 16 schräg nach außen bis zu einem größeren Radius verläuft. Durch diesen Schrägverlauf der Laufbahn 16 über den Ziehwegabschnitt 64 hinweg wird bedingt durch die Federkraft F über das Rastelement 12 eine selbsttätige Drehung des mit der Türverbundenen Scharnierteils bis zur Tür-Schließstellung bewirkt.

Die bisherigen Erläuterungen gelten für eine "Mindestausführung" des erfindungsgemäßen Scharniertürhalters, wobei grundsätzlich ein Rastelement 12 ausreichend ist. Je nach Anwendungsfall kann es jedoch vorteilhaft sein, zur Erhöhung der Rast- und Haltekräfte mehrere, axial neben- bzw. übereinander angeordnete und parallel geführte Rastelemente 12 vorzusehen. In den dargestellten Ausführungsbeispielen sind speziell zwei parallele Rastelemente 12 vorgesehen. Die Maßnahmen zur Führung und Federkraftbeaufschlagung gelten für jedes der mehreren Rastelemente 12. Die den Rastelementen 12 zugeordneten Laufbahnen 16 können - wie dargestellt - von einem einzigen, gemeinsamen Einsatzteil 60 gebildet sein. Es können jedoch auch separate Einsatzteile vorgesehen sein.

Das bzw. jedes Einsatzteil 60 ist zweckmäßigerweise über eine Formschlußverbindung in dem Gehäuse 40 gehaltert, wobei die Formschlußverbindung so ausgebildet ist, daß eine starre, ortsfeste Halterung insbesondere in Bewegungsrichtung der Rastelemente erreicht wird. Zweckmäßigerweise kann es sich um axiale Nutführungen 64 zum axialen Einschieben und Entnehmen des Einsatzteils 60 handeln, wie dargestellt (siehe insbesondere Fig. 2 sowie auch Fig. 3) beispielsweise um eine Schwalbenschwanzführung, alternativ dazu beispielsweise auch um T-Nut-Führungen.

Die Auswechselbarkeit der Laufbahn 16 bzw. des Einsatzteils 60 ermöglicht eine einfache und schnelle Anpassung an verschiedenartige Anforderungen. Beispielsweise kann der Scharniertürhalter für unterschiedliche Raststellungen und/oder Rastkräfte ausgelegt werden. Zudem ist eine einfache und schnelle Wartungsmöglichkeit gegeben.

Für eine sichere und verschleißarme Funktion der Rasteinrichtung 10 ist es zudem vorteilhaft, die Laufbahn 16 und das Rastelement 12 im Bereich seiner Umfangsfläche aus verschiedenen Materialien herzustellen, und zwar einerseits aus Metall mit einer definiert aufgerauhten Oberflächenstruktur und andererseits aus einem derart elastisch nachgiebigen Material, daß zwischen dem Rastelement 12 und der Laufbahn 16 durch elastische Verformung des nachgiebigen Materials ein flächiger Anlagekontakt mit Kraftschluß erreicht wird. Durch diesen erhöhten Kraftschluß, gegebenenfalls sogar Formschluß, wird erreicht, daß das Rastelement 12 in jedem Fall auf der Laufbahn 16 abrollt, so daß Gleitreibung und daraus resultierender Verschleiß vermieden werden. Vorzugsweise besteht das Rastelement 12 aus Metall und weist die definiert aufgerauhte, insbesondere gerändelte Oberflächenstruktur auf, während die Laufbahn 16, vorzugsweise das gesamte Einsatzteil 60, aus dem elastisch nachgiebigen Material, insbesondere einem Kunststoff mit einer Härte etwa im Bereich von 72 bis 80 Shore-D, besteht. Zu dieser vorteilhaften Ausgestaltung wird auf das deutsche Gebrauchsmuster 296 11 819 in vollem Umfange verwiesen.

Anhand der Fig. 1, 2 und 6 soll nun noch eine weitere vorteilhafte Ausgestaltung der Erfindung erläutert werden. Demnach wird die das Rastelement 12 beaufschlagende Federkraft F über den Bewegungsbereich hinweg mittels einer Steuereinrichtung 70 insbesondere derart beeinflußt, daß im Bereich der Raststellen 14 bzw. Rastvertiefungen 62 die Federkraft F erhöht und/oder zwischen den Raststellen bzw. Rastvertiefungen 62 die Federkraft F verringert wird. Durch diese Maßnahme kann insbesondere eine verstärkte Rastung erreicht werden, und zwischen den Raststellen kann durch Reduzierung der Federkraft eine leichte Bewegung mit geringem Verschleiß gewährleistet werden. Bei einer Ausführung mit mehreren Rastelementen kann es - wie dargestellt - ausreichend sein, diese Maßnahme bei nur einem oder nur einer Teilmenge der Rastelemente vorzusehen. In konstruktiver Hinsicht weist die Steuereinrichtung 70 mindestens ein Abstützelement 72 für das jeweilige Federelement 52 auf. Dieses Abstützelement 72 besteht aus einem tellerartigen Teil, auf dem sich das Federelement 52 abstützt, sowie aus einem sich radial in die dem Federelement 52 entgegengesetzte Richtung durch das Führungsteil 46 sowie durch den Scharnierstift 6 erstreckenden Steuerstift 74. Der Steuerstift 74 wirkt mit seinem freien, dem Federelement 52 entgegengesetzten Ende mit Steuernokken 76 zur Erhöhung oder Reduzierung der Federkraft F zusammen. Da das Abstützelement 72 in Feder-Wirkrichtung beweglich geführt ist, wird im Zusammenwirken mit den Steuernocken 76 während der Relativbewegung eine Verlagerung der Federabstützung erreicht. Die Steuernocken 76 liegen bevorzugt den Raststellen jeweils diametral gegenüber. Sie sollten aus einem relativ harten, verschleißfesten Material bestehen bzw. bezüglich ihres Materials einen "guten Reibpartner" für den Steuerstift 74 des Abstützelementes 72 bilden. Wenn z.B. das Gehäuse 40 aus Aluminium oder dergleichen relativ "weichem" Material besteht, so sollten die Steuernokken 76 von härteren Einsatzteilen z. B. aus Stahl gebildet sein. Grundsätzlich könnten aber die Steuernocken 76 auch einstückig in das Gehäuse 40 eingeformt werden, wenn die Materialpaarung mit dem Steuerstift 74 dies bezüglich des Reibverhaltens zuläßt.

In den Ausführungsbeispielen nach Fig. 1 bis 6 sind beide Scharnierteile 2 und 4 jeweils als einstükkiges Formteil insbesondere aus Leichtmetall-Druckguß (Alu-Druckguß) oder als Preßteil bzw. Schmiedeteil ausgebildet. Sollte ein Leichtmetall-Druckgußteil den geforderten Festigkeitswerten nicht genügen, sind spezielle Verfahren, wie Vakuum-Druckguß oder Vakural-Gießen oder auch tixotropes Gießen bevorzugt anzuwenden. Durch diese Gieß-Verfahren wird ein homogeneres Gefüge erreicht, welches sich durch Wärmebehandlung vergüten läßt. Dadurch wird eine maximale Streckgrenze mit einer hohen Bruchdehnung erreicht.

In Fig. 3 und 4 sind beispielhaft zwei Ausführungsformen des zweiten Scharnierteils veranschaulicht. Es ist erkennbar, daß das Gehäuse 40 einstückig mit einer Montageplatte 80 ausgebildet ist. Die Fig. 5 zeigt beispielhaft eine Ausführungsform des ersten Scharnierteils 2. Durch die Fig. 3 bis 5 wird deutlich, daß durch die Ausführung als einstückige Formteile relativ komplizierte Raumformen mit vergleichsweise geringem Aufwand realisiert werden können. Derart komplizierte Formen wären beispielsweise durch Schmieden nicht herstellbar. Die Teile können alternativ zu Metall auch aus Kunststoff bestehen, wozu technisch hoch beanspruchbare, insbesondere faserverstärkte Kunststoffe geeignet sind.

Alternativ zu den dargestellten Ausführungen ist es auch möglich, die Scharnierteile 2, 4jeweils mehrteilig aus insbesondere lösbar verbundenen Einzelteilen herzustellen.

Beispielsweise kann das Gehäuse 40 - ggf. gemeinsam mit dem Deckelelement 48 - ein umgekehrt topfartiges Gehäuseteil bilden, das dann mit der Wandung 42 bzw. dem Montageabschnitt 18 verbunden wird.

Es sei noch erwähnt, daß zwischen den beiden Scharnierteilen 2 und 4 ein die Öffnungsbewegung der Fahrzeugtür begrenzender Endanschlag gebildet ist, indem die beiden Teile 2, 4 über nicht näher bezeichnete Anschlagelemente unmittelbar aneinander zur Anlage gelangen.

Bei der in Fig. 1 veranschaulichten Ausführungsform Ist das erste Scharnierteil 2 zur Befestigung an einem ortsfesten Fahrzeug-Rahmenteil (z.B. Säule bzw. Holm) vorgesehen, während das zweite Scharnierteil 4 an der schwenkbeweglichen Fahrzeugtür zu befestigen ist.

In Fig. 6 ist eine "kinematisch umgekehrte" Ausführung veranschaulicht, bei der das erste Scharnierteil 2 der Fahrzeugtür und das zweite Scharnierteil 4 dem ortsfesten Fahrzeugteil zugeordnet sind.

In den Fig. 7 bis 10 ist - alternativ zu Fig. 5 - eine Ausführungsvariante des ersten Scharnierteils 2 veranschaulicht, welches als Stanzblegeformteil aus Stahlblech besteht. Hierdurch wird zunächst eine sehr kostengünstige Fertigung ermöglicht. Um hierbei trotz einer materialsparenden, relativ dünnen Blechdicke eine sichere, starre Befestigung des Scharnierstiftes 6 zu erreichen, ist zweckmäßigerweise ein Buchsenelement 84 vorgesehen, das mit einem im wesentlichen zylindrischen Einsatzabschnitt 84a in eine Lochöffnung 86 des Tragabschnittes 20 eingesetzt wird, bis es mit einem flanschartigen Rand 84b auf der Oberfläche des Tragabschnittes 20 aufliegt. Hierbei ist einerseits eine Sicherung gegen Verdrehen vorhanden, wozu im dargestellten Beispiel der Einsatzabschnitt 84a einen sekantenartig abgeflachten Bereich 84c besitzt (Fig. 8) und die Lochöffnung 86 einen entsprechend kreisförmigen Öffnungsquerschnitt mit einem sekantenartigen Randbereich 86a aufweist. Andererseits wird das Buchsenelement 84 zusätzlich stoffschlüssig mit dem Tragabschnitt 20 des ersten Scharnierteils 2 verbunden, insbesondere verschweißt. Das Buchsenelement 84 weist hierbei die Aufnahme 30 mit der radialen Ausnehmung 33 für das Ende 28 des Scharnierstiftes 6 auf. Vorzugsweise sitzt das Ende 28 nach Art einer selbsthemmenden Konus- bzw. Keilverbindung in der Aufnahme 30 (Keilwinkel im Bereich von etwa 7° bis maximal 14°). Dies gilt bevorzugt auch für die Ausführungsformen nach Fig. 1 bis 6.

Gemäß Fig. 7 und 8 kann das Blech-Scharnierteil 2 durch bestimmte, an sich bekannte Maßnahmen, wie z.B. sickenartige Biegungen 88 und/oder umgebogene Versteifungsstege 90, versteift sein.

Gemäß der Erfindung ist vorgesehen, daß der Scharnierstift 6 auch in seinem der festen Verbindung mit dem ersten Scharnierteil 2 axial gegenübeniegenden, oberen Endbereich über eine Gegenlagerung 92 gegen seitliche Spielbewegungen relativ zu dem zweiten Scharnierteil 4 abgestützt ist. Diese Gegenlagerung 92 ist in den Fig. 1 und 6 jeweils nur schematisch angedeutet; es handelt sich um eine drehbewegliche Führung im Gehäuse 40, gegebenenfalls im Bereich des Deckelelementes 48. Durch diese vorteilhafte Maßnahme werden seitliche Spielbewegungen des oberen Endbereichs des Scharnierstiftes 6 vermieden, die ansonsten zu entsprechenden, unerwünschten Türbewegungen in den Raststellungen führen könnten.

Durch die erfindungsgemäße Ausgestaltung werden unter anderem folgende wesentliche Vorteile erreicht:
kompakte Bauform, geringes Gewicht, geräuscharm bzw. nahezu geräuschfrei, einfache und schnelle Aus- und Einhängbarkeit, dichte Kapselung der Rasteinrichtung zum Schutz gegen äußere Einflüsse im Betrieb sowie insbesondere auch gegen eine eventuelle Tauchlackierung bei der Herstellung. Zudem wird dadurch, daß bewußt von einem gesamten Kreisumfang lediglich ein Kreissegment von maximal 90° für die Laufbahn 16 genutzt wird, eine sehr geringe Baugröße erreicht, bzw. der zur Verfügung stehende Bauraum innerhalb des Fahrzeugs kann besser für den Radius bzw. Hebel der Rastelemente benutzt werden. Auf diese Weise kann ein relativ großer Radius genutzt werden, so daß mit relativ geringer Federkraft F ein hohes Haltemoment erreicht werden kann. In der realisierten Ausführungsform ist ein Bewegungsradius (Hauptradius R der Laufbahn 16; siehe Fig. 2) der Rastelemente 12 im Bereich von etwa 30 bis 35 mm vorgesehen, wodurch eine relativ geringe Federkraft F ausreicht. Für eine möglichst kompakte Bauform ist der untere Wert von etwa 30 mm anzustreben, wobei die Federkraft entsprechend höher auszulegen ist, um das erforderliche Rastmoment zu gewährleisten. Allerdings kann das Rastmoment auch durch eine besondere Geometrie im Bereich der Rastvertiefungen 62 günstig beeinflußt werden, insbesondere durch kleine Übergangsradien zwischen jeder Rastvertiefung 62 und dem angrenzenden Bereich der Laufbahn 16.

Die Erfindung ist nicht auf die dargestellten und beschriebenen Ausführungsbeispiele beschränkt, sondern umfaßt auch alle im Sinne der Erfindung gleichwirkenden Ausführungen.

## Patentansprüche

1. Scharniertürhalter, insbesondere für eine Fahrzeugtür, bestehend aus zwei mittels eines Scharnierstiftes (6) um eine Drehachse (8) schwenkbeweglich verbundenen Scharnierteilen (2, 4), zwischen denen eine verschiedene Relativdrehstellungen definierende Rasteinrichtung (10) integriert ist, wobei die Rasteinrichtung (10) einerseits aus mindestens einem kinematisch mit dem ersten Scharnierteil (2) verbundenen und in einer zur Drehachse (8) senkrechten Wirkrichtung federbelasteten Rastelement (12) besteht sowie andererseits aus einer kinematisch mit dem zweiten Scharnierteil (4) verbundenen, im Wesentlichen kreissektorförmigen und bezüglich ihres Krümmungsradius zur Drehachse (8) koaxial angeordneten, mindestens eine mit dem Rastelement (12) zusammenwirkende Raststelle (14) aufweisenden Laufbahn (16), wobei der Scharnierstift (6) mit dem ersten Scharnierteil (2) über Verbindungsmittel (26) lösbar verbunden ist, so dass die Scharnierteile (2, 4) durch Lösen der Verbindungsmittel (26) unter Aufrechterhaltung der Verbindung zwischen dem Scharnierstift (6) und dem zweiten Scharnierteil (4) sowie der letzterem zugeordneten Rasteinrichtung (10) trennbar sind,
**dadurch gekennzeichnet, dass** die Rasteinrichtung (10) innerhalb eines mit dem zweiten Scharnierteil (4) einstückig verbundenen Gehäuses (40) untergebracht ist, und dass der Scharnierstift (6) in seinem der festen Verbindung mit dem ersten Scharnierteil (2) axial gegenüberliegenden und sich an den Bereich des Rastelementes (12) anschließenden, oberen Endbereich über eine Gegenlagerung (92) drehbeweglich in dem Gehäuse (40) geführt und **dadurch** radial gegen seitliche Spielbewegungen relativ zu dem zweiten Scharnierteil (4) abgestützt ist.

2. Scharniertürhalter nach Anspruch 1,
**dadurch gekennzeichnet, dass** die Verbindungsmittel (26) derart ausgebildet sind, dass der Scharnierstift (6) innerhalb des maximalen Schwenkbewegungsbereichs der Scharnierteile (2,4) in nur einer bestimmten Relativstellung zu dem ersten Scharnierteil (2) mit diesem drehmomentschlüssig verbindbar ist.

3. Scharniertürhalter nach Anspruch 1 oder 2,
**dadurch gekennzeichnet, dass** die Verbindungsmittel (26) eine Schraube (34) aufweisen, die durch eine Lochöffnung (36) des ersten Scharnierteils (2) in eine axiale Gewindebohrung (38) des Scharnierstiftes (6) eingreift.

4. Scharniertürhalter nach Anspruch 1 oder 2,
**dadurch gekennzeichnet, dass** die Verbindungsmittel (26) aus einem endseitigen, durch eine Lochöffnung (36) des ersten Scharnierteils (2) geführten und mit einer Schraubmutterverschraubten Gewindeschaft (39) des Scharnierstiftes (6) bestehen.

5. Scharniertürhalter nach einem der Ansprüche 1 bis 4,
**dadurch gekennzeichnet, dass** der Scharnierstift (6) mit einem sich vorzugsweise verjüngenden Ende (28) spielfrei, selbstzentrierend und gegen Verdrehen gesichert in einer entsprechend angepaßten Aufnahme (30) des ersten Scharnierteils (2) sitzt.

6. Scharniertürhalter nach Anspruch 5,
**dadurch gekennzeichnet, dass** das Ende (28) des Scharnierstiftes (6) einen von der Kreisform abweichenden Querschnitt, insbesondere einen polygonalen Querschnitt oder einen kreisförmigen Basisquerschnitt mit mindestens einer z.B. durch eine radiale Rippe (32) gebildeten Querschnittserweiterung oder mit mindestens einer z.B. durch einen etwa sekantenartigen Bereich gebildeten Querschnittsreduzierung, aufweist.

7. Scharniertür nach Anspruch 5 oder 6,
**dadurch gekennzeichnet, dass** der Scharnierstift (6) mit seinem Ende (28) über eine seibsthemmende Konusverbindung in der Aufnahme (30) sitzt.

8. Scharniertürhalter nach einem der Ansprüche 1 bis 7,
**dadurch gekennzeichnet, dass** innerhalb des Gehäuses (40) die hierzu ortsfeste Laufbahn (16) sowie ein das Rastelement (12) führendes, mit dem Scharnierstift (6) drehmomentschlüssig verbundenes Führungsteil (46) angeordnet sind.

9. Scharniertürhalter nach einem der Ansprüche 1 bis 8,
**dadurch gekennzeichnet, dass** der Scharnierstift (6) mit einem Lagerabschnitt (22) in dem zweiten Scharnierteil (4) drehbar geführt ist.

10. Scharniertürhalter nach Anspruch 8 oder 9,
**dadurch gekennzeichnet, dass** das Rastelement (12) in einer zur Drehachse (8) radialen Richtung verschiebbar in einer Führungsaufnahme (50) des Führungsteils (46) angeordnet und von einem Federelement (52) in Richtung der Laufbahn (16) mit Federkraft (F) beaufschlagt ist

11. Scharniertürhalter nach einem der Ansprüche 8 bis 10,
**dadurch gekennzeichnet, dass** das Rastelement (12) als Rolle ausgebildet und über eine Achse (54) in einem kolbenartig in dem Führungsteil (46) angeordneten Aufnahrneteil (56) um eine zur Scharnier-Drehachse (8) parallele Rotationsachse (58) drehbar gelagert ist

12. Scharniertürhalter nach einem der Ansprüche 8 bis 11,
**dadurch gekennzeichnet, dass** die Laufbahn (16) von einem lösbar in dem Gehäuse (40) gehalterten Einsatzteil (60) gebildet ist, wobei die Raststellen (14) insbesondere als Rastvertiefungen (62) mit an das Rastelement (12) angepaßter Kontur ausgebildet sind.

13. Scharniertürhalter nach einem der Ansprüche 1 bis 12,
**dadurch gekennzeichnet, dass** die Laufbahn (16) sowie das Rastelement (12) im Bereich seiner Umfangsfläche aus verschiedenen Materialien bestehen, und zwar einerseits aus Metall mit einer definiert aufgerauhten Oberflächenstruktur und andererseits aus einem derart elastisch nachgiebigen Material, dass zwischen dem Rastelement (12) und der Laufbahn (16) durch elastische Verformung des nachgiebigen Materials ein flächiger Anlagekontakt mit Kraftschluß erreicht wird.

14. Scharniertürhalter nach Anspruch 13,
**dadurch gekennzeichnet, dass** das Rastelement (12) aus Metall besteht und die definiert aufgerauhte, insbesondere gerändelte Oberflächenstruktur aufweist, während die Laufbahn (16) aus dem elastisch nachgiebigen Material, insbesondere einem Kunststoff mit einer Härte etwa im Bereich von 72 bis 80 Shore-D, besteht.

15. Scharniertürhalter nach einem der Ansprüche 1 bis 14,
**dadurch gekennzeichnet, dass** die Rasteinrichtung (10) mindestens zwei axial benachbarte, parallel geführte Rastelemente (12) aufweist.

16. Scharniertürhalter nach einem der Ansprüche 1 bis 15,
**dadurch gekennzeichnet, dass** die das Rastelement (12) beaufschlagende Federkraft (F) über den Bewegungsbereich hinweg mittels einer Steuereinrichtung (70) beeinflußt wird, und zwar insbesondere derart, dass im Bereich der Raststellen (14) eine verstärkte Rastung bewirkt wird.

17. Scharniertürhalter nach einem der Ansprüche 1 bis 16,
**dadurch gekennzeichnet, dass** das das Rastelement (12) beaufschlagende Federelement (52) anderseitig über ein in dem Führungsteil (46) in Feder-Wirkrichtung beweglich angeordnetes Abstützelement (72) abgestützt ist, wobei das Abstützelement (72) auf seiner dem Federelement (52) gegenüberliegenden Seite mit Steuernocken (76) zur Erhöhung oder Reduzierung der Federkraft (F) zusammenwirkt.

18. Scharniertürhalter nach einem der Ansprüche 1 bis 17,
**dadurch gekennzeichnet, dass** die Rasteinrichtung (10) in einem Endbereich ihrer Relativbewegung, der einer geschlossenen Stellung einer zugehörigen Tür entsprechenden Endstellung vorgeordnet ist, derart ausgebildet ist, dass ab einer bestimmten Stellung über einen Ziehweg hinweg die Endstellung zum Zuziehen der Tür selbsttätig erreicht wird.

19. Scharniertürhalter nach Anspruch 18,
**dadurch gekennzeichnet, dass** die Laufbahn (16) der Rasteinrichtung (10) in ihrem der Endstellung vorgeordneten Bereich einen Ziehwegabschnitt (64) aufweist, der ausgehend von einem inneren Radius schräg nach außen bis zu einem größeren Radius verläuft.

20. Scharniertürhalter nach einem der Ansprüche 1 bis 19,
**dadurch gekennzeichnet, dass** das erste und/oder das zweite Scharnierteil (2,4) als einstückige Formteile aus Kunststoff oder Metall, inbesondere aus Leichtmetall-Druckguß, ausgebildet sind/ ist.

21. Scharniertürhalter nach einem der Ansprüche 1 bis 20,
**dadurch gekennzeichnet, dass** zumindest das erste Scharnierteil (2) als Biegeformteil aus Metallblech gebildet ist, wobei vorzugsweise für die Verbindung mit dem Scharnierstift (6) ein Buchsenelement (84) drehmomentschlüssig und insbesondere stoffschlüssig an dem Scharnierteil (2) befestigt ist.

22. Scharniertürhalter nach einem der Ansprüche 1 bis 21,
**dadurch gekennzeichnet, dass** das erste Schamiertell (2) einem ortsfesten Fahrzeug-Rahmenteil und das zweite Scharnierteil (4) einer schwenkbeweglichen Fahrzeugtür zugeordnet werden können.

23. Scharniertürhalter nach einem der Ansprüche 1 bis 21,
**dadurch gekennzeichnet, dass** das erste Scharnierteil (2) einer schwenkbeweglichen Fahrzeugtür und das zweite Scharnierteil (4) einem ortsfesten Fahrzeug-Rahmenteil zugeordnet werden können.

24. Scharniertürhafter nach einem der Ansprüche 1 bis 23,
**dadurch gekennzeichnet, dass** zwischen den beiden Scharnierteilen (2,4) ein das Öffnen der Tür begrenzender Endanschlag gebildet ist.

## Claims

1. Hinged door holder, in particular for a vehicle door, consisting of two hinge parts (2, 4) which are connected pivotably movably about an axis of rotation (8) by means of a hinge pin (6) and between which is integrated a latching device (10) defining various relative rotary positions, the latching device (10) consisting, on the one hand, of at least one latching element (12) connected kinematically to the first hinge part (2) and spring-loaded in an effective direction perpendicular to the axis of rotation (8) and, on the other hand, of an essentially circular-sector-shaped running track (16) which is connected kinematically to the second hinge part (4) and is arranged with respect to its radius of curvature coaxially to the axis of rotation (8) and which has at least one latching point (14) co-operating with the latching element (12), the hinge pin (6) being connected releasably to the first hinge part (2) via connection means (26), so that the hinge parts (2, 4) can be separated by the release of the connection means (26), with the connection being maintained between the hinge pin (6) and the second hinge part (4) and also the latching device (10) assigned to the latter, **characterized in that** the latching device (10) is accommodated within a housing (40) connected in one piece to the second hinge part (4) and **in that** the hinge pin (6) in its upper end region located axially opposite the fixed connection to the first hinge part (2) and adjoining the region of the latching element (12), is guided such that it can move in terms of rotation in the housing (40) and is thus radially supported against lateral play movements relative to the second hinge part (4) via a counterbearing (92).

2. Hinged door holder according to Claim 1, **characterized in that** the connection means (26) are designed in such a way that, within the maximum range of pivotal movement of the hinge parts (2, 4), the hinge pin can be connected fixedly in terms of torque to the first hinge part (2) in only one defined position relative to the latter.

3. Hinged door holder according to Claim 1 or 2, **characterized in that** the connection means (26) have a screw (34) which engages through a hole orifice (36) of the first hinge part (2) into an axial threaded bore (38) of the hinge pin (6).

4. Hinged door holder according to Claim 1 or 2, **characterized in that** the connection means (26) consist of an end threaded shank (39) of the hinge pin (6), said threaded shank being guided through a hole orifice (36) of the first hinge part (2) and being screwed together with a screw nut.

5. Hinged door holder according to one of Claims 1 to 4, **characterized in that** the hinge pin (6) is seated with a preferably narrowing end (28), play-free, self-centring and secured against rotation, in a correspondingly adapted receptacle (30) of the first hinge part (2).

6. Hinged door holder according to Claim 5, **characterized in that** the end (28) of the hinge pin (6) has a cross section deviating from the circular shape, in particular a polygonal cross section or a circular basic cross section with at least one cross-sectional widening formed, for example, by a radial rib (32) or with at least one cross-sectional reduction formed, for example, by an approximately secant-like region.

7. Hinged door holder according to Claim 5 or 6, **characterized in that** the hinge pin (6) is seated with its end (28) in the receptacle (30) via a self-locking conical connection.

8. Hinged door holder according to one of Claims 1 to 7, **characterized in that** there is arranged within the housing (40) the running track (16), fixed relative to the latter, and also a guide part (46) guiding the latching element (12) and connected fixedly in terms of torque to the hinge pin (6).

9. Hinged door holder according to one of Claims 1 to 8, **characterized in that** the hinge pin (6) is guided rotatably with a bearing portion (22) in the second hinge part (4).

10. Hinged door holder according to Claim 8 or 9, **characterized in that** the latching element (12) is arranged in a guide receptacle (50) of the guide part (46) displaceably in a direction radial to the axis of rotation (8) and is loaded with spring force (F) in the direction of the running track (16) by a spring element (52).

11. Hinged door holder according to one of Claims 8 to 10, **characterized in that** the latching element (12) is designed as a roller and is mounted via a shaft (54), rotatably about an axis of rotation (58) parallel to the hinge axis of rotation (8), in a reception part (56) arranged in a piston-like manner in the guide part (46).

12. Hinged door holder according to one of Claims 8 to 11, **characterized in that** the running track (16) is formed by an insert part (60) held releasably in the housing (40), the latching points (14) being designed, in particular, as latching depressions (62) having a contour adapted to the latching element (12).

13. Hinged door holder according to one of Claims 1 to 12, **characterized in that** the running track (16) and the latching element (12), in the region of its circumferential surface, consist of different materials, specifically, on the one hand, of metal with a surface structure roughened in a defined manner and, on the other hand, of a material having elastic flexibility such that large-area non-positive bearing contact is achieved between the latching element (12) and the running track (16) by virtue of the elastic deformation of the flexible material.

14. Hinged door holder according to Claim 13, **characterized in that** the latching element (12) consists of metal and has the surface structure roughened in a defined manner, in particular knurled, whilst the running track (16) consists of the elastically flexible material, in particular of a plastic with a hardness approximately in the range of 72 to 80 Shore-D.

15. Hinged door holder according to one of Claims 1 to 14, **characterized in that** the latching device (10) has at least two axially adjacent parallel-guided latching elements (12).

16. Hinged door holder according to one of Claims 1 to 15, **characterized in that** the spring force (F) loading the latching element (12) is influenced over the range of movement by means of a control device (70), specifically, in particular, in such a way that reinforced latching is brought about in the region of the latching points (14).

17. Hinged door holder according to one of Claims 1 to 16, **characterized in that** the spring element (52) loading the latching element (12) is supported on the other side via a support element (72) arranged in the guide part (46) movably in the spring effective direction, the support element (72) co-operating, on its side located opposite the spring element (52), with control cams (76) for increasing or reducing the spring force (F).

18. Hinged door holder according to one of Claims 1 to 17, **characterized in that** the latching device (10), in an end region of its relative movement which precedes an end position corresponding to a closed position of an associated door, is designed in such a way that, beyond a defined position, the end position for pulling the door shut is reached automatically over a pulling path.

19. Hinged door holder according to Claim 18, **characterized in that** the running track (16) of the latching device (10) has, in its region preceding the end position, a pulling-path portion (64) which, starting from an inner radius, runs obliquely outwards up to a larger radius.

20. Hinged door holder according to one of Claims 1 to 19, **characterized in that** the first and/or the second hinge part (2, 4) are/is produced as one-piece mouldings from plastic or metal, in particular from die-cast light metal.

21. Hinged door holder according to one of Claims 1 to 20, **characterized in that** at least the first hinge part (2) is formed as a bent moulding from sheet metal, preferably, for the connection to the hinge pin (6), a bush element (84) being fastened to the hinge part (2) fixedly in terms of torque and, in particular, in a materially integral manner.

22. Hinged door holder according to one of Claims 1 to 21, **characterized in that** the first hinge part (2) may be assigned to a fixed vehicle frame part and the second hinge part (4) to a pivotably movable vehicle door.

23. Hinged door holder according to one of Claims 1 to 21, **characterized in that** the first hinge part (2) may be assigned to a pivotably movable vehicle door and the second hinge part (4) to a fixed vehicle frame part.

24. Hinged door holder according to one of Claims 1 to 23, **characterized in that** a limit stop limiting the opening of the door is formed between the two hinge parts (2, 4).

## Revendications

1. Support de porte à charnière, en particulier pour une porte de véhicule, comprenant deux parties de charnière (2, 4) reliées de façon mobile au moyen d'un gond à charnière (6) de façon à pouvoir pivoter autour d'un axe de rotation (8), entre lesquelles est intégré un dispositif d'encliquetage (10) définissant une position de rotation relative différente, le dispositif d'encliquetage (10) comprenant d'une part au moins un élément d'encliquetage (12) relié de façon cinématique à la première partie de charnière (2) et sollicité par ressort dans un sens d'action perpendiculaire à l'axe de rotation (8) et d'autre part une glissière (16) reliée de façon cinématique à la seconde partie de charnière (4), en supplément en forme de secteur circulaire et disposée sur le même axe en ce qui concerne son rayon de courbure par rapport à l'axe de rotation (8), présentant au moins un point d'encliquetage (14) coopérant avec l'élément d'encliquetage (12), le gond à charnière (6) étant relié de façon amovible à la première partie de charnière (2) par des moyens d'assemblage (26), de sorte que les parties de charnière (2, 4) peuvent être séparées par le détachement des moyens d'assemblage (26) en conservant l'assemblage entre le gond à charnière (6) et la seconde partie de charnière (4) et le dispositif d'encliquetage (10) attribué à cette dernière,
**caractérisé en ce que** le dispositif d'encliquetage (10) est logé à l'intérieur d'un boîtier (40) relié d'une seule pièce à la seconde partie de charnière (4), et **en ce que** le gond à charnière (6) est guidé de façon mobile en rotation dans le boîtier (40) au moyen d'un palier-support (92) dans sa zone d'extrémité supérieure, faisant face axialement à l'assemblage fixe avec la première partie de charnière (2) et faisant suite à la zone de l'élément d'encliquetage (12) et est soutenue ainsi radialement contre des mouvements de jeu latéraux par rapport à la seconde partie de charnière (4).

2. Support de porte à charnière selon la revendication 1,
**caractérisé en ce que** les moyens d'assemblage (26) sont reliés de telle sorte que le gond à charnière (6) peut être relié à l'intérieur de la zone de déplacement de pivotement maximal des parties de charnière (2, 4) dans une seule position relative définie par rapport à la première partie de charnière (2) par couple avec celle-ci.

3. Support de porte à charnière selon la revendication 1 ou 2,
**caractérisé en ce que** les moyens d'assemblage (26) présentent une vis (34), qui s'engage à travers une ouverture de trou (36) de la première partie de charnière (2) dans un alésage fileté (38) axial du gond à charnière (6).

4. Support de porte à charnière selon la revendication 1 ou 2,
**caractérisé en ce que** les moyens d'assemblage (26) se composent d'une tige filetée (39), côté extrémité, guidée à travers une ouverture de trou (36) de la première partie de charnière (2) et vissée avec un écrou de vissage, du gond à charnière (6).

5. Support de porte à charnière selon l'une quelconque des revendications 1 à 4,
**caractérisé en ce que** le gond à charnière (6) repose par une extrémité (28) se rétrécissant de préférence, à autocentrage et bloqué vis-à-vis d'une rotation dans un logement (30) adapté en conséquence de la première partie de charnière (2).

6. Support de porte à charnière selon la revendication 5,
**caractérisé en ce que** l'extrémité (28) du gond à charnière (6) présente une section divergente de la forme circulaire, en particulier une section polygonale ou une section de base circulaire avec au moins une extension de section formée par exemple par une nervure (32) radiale ou avec au moins une réduction de section formée par exemple par une zone par exemple de type sécante.

7. Support de porte à charnière selon la revendication 5 ou 6,
**caractérisé en ce que** le gond à charnière (6) repose par son extrémité (28) au moyen d'une liaison conique autobloquante dans le logement (30).

8. Support de porte à charnière selon l'une quelconque des revendications 1 à 7,
**caractérisé en ce que** la glissière (16) fixe par rapport au boîtier et une partie de guidage (46) guidant l'élément d'encliquetage (12) et reliée par couple au gond à charnière (6) sont disposées à l'intérieur du boîtier (40).

9. Support de porte à charnière selon l'une quelconque des revendications 1 à 8,
**caractérisé en ce que** le gond à charnière (6) est guidé de façon rotative avec une partie de palier (22) dans la seconde partie de charnière (4).

10. Support de porte à charnière selon la revendication 8 ou 9,
**caractérisé en ce que** l'élément d'encliquetage (12) est disposé dans un logement de guidage (50) de la partie de guidage (46) de façon coulissante dans une direction radiale par rapport à l'axe de rotation (8) et est sollicité par un élément de ressort (52) en direction de la glissière (16) avec une force de ressort (F).

11. Support de porte à charnière selon l'une quelconque des revendications 8 à 10,
**caractérisé en ce que** l'élément d'encliquetage (12) est conçu comme un galet et est logé au moyen d'un axe (54) dans une partie de logement (56) disposée à la façon d'un piston dans la partie de guidage (46) de façon à pouvoir tourner autour d'un axe de rotation (58) parallèle à l'axe de rotation de charnière (8).

12. Support de porte à charnière selon l'une quelconque des revendications 8 à 11,
**caractérisé en ce que** la glissière (16) est formée une partie d'insertion (60) maintenue de façon amovible dans le boîtier (40), les points d'encliquetage (14) étant conçus en particulier comme des cavités d'encliquetage (62) avec le contour adapté à l'élément d'encliquetage (12).

13. Support de porte à charnière selon l'une quelconque des revendications 1 à 12,
**caractérisé en ce que** la glissière (16) et l'élément d'encliquetage (12) sont à base de différents matériaux dans la zone de sa surface périphérique, et ce d'une part en métal avec une structure de surface rendue rugueuse de façon définie et d'autre part dans un matériau élastiquement souple de telle sorte qu'un contact d'appui plat avec adhérence soit obtenu entre l'élément d'encliquetage (12) et la glissière (16) par déformation élastique du matériau souple.

14. Support de porte à charnière selon la revendication 13,
**caractérisé en ce que** l'élément d'encliquetage (12) est à base de métal et présente la structure de surface rendue rugueuse de façon définie, en particulier une structure de surface moletée, alors que la glissière (16) est à base du matériau élastiquement souple, en particulier un matériau synthétique avec une dureté à peu près de l'ordre de 72 à 80 Shore-D.

15. Support de porte à charnière selon l'une quelconque des revendications 1 à 14,
**caractérisé en ce que** le dispositif d'encliquetage (10) présente au moins deux éléments d'encliquetage (12) voisins axialement et guidés en parallèle.

16. Support de porte à charnière selon l'une quelconque des revendications 1 à 15,
**caractérisé en ce que** la force de ressort (F) sollicitant l'élément d'encliquetage (12) est influencée au moyen d'un dispositif de commande (70) au-delà de la zone de déplacement, et ce en particulier de telle sorte qu'un encliquetage forcé est obtenu dans la zone des points d'encliquetage (14).

17. Support de porte à charnière selon l'une quelconque des revendications 1 à 16,
**caractérisé en ce que** l'élément de ressort (52) sollicitant l'élément d'encliquetage (12) est soutenu sur un autre côté au moyen d'un élément de soutien (72) disposé dans la partie de guidage (46) mobile dans le sens d'effet du ressort, l'élément de soutien (72) coopérant sur son côté opposé à l'élément de ressort (52) avec des cames de commande (76) pour augmenter ou réduire la force de ressort (F).

18. Support de porte à charnière selon l'une quelconque des revendications 1 à 17,
**caractérisé en ce que** le dispositif d'encliquetage (10) est réalisé dans une zone d'extrémité de son déplacement relatif, qui est placé en amont d'une position extrême correspondant à une position fermée d'une porte correspondante, de telle sorte que, à partir d'une position définie et sur une course de traction, la position extrême pour fermer la porte est atteinte automatiquement.

19. Support de porte à charnière selon la revendication 18,
**caractérisé en ce que** la glissière (16) du dispositif d'encliquetage (10) présente dans sa zone placée en avant de la position extrême une partie de course de traction (64) qui est agencée à partir d'un rayon intérieur en biais vers l'extérieur jusqu'à un rayon assez grand.

20. Support de porte à charnière selon l'une quelconque des revendications 1 à 19,
**caractérisé en ce que** la première et/ou la seconde partie de charnière (2, 4) est/sont conçue(s) comme des parties moulées d'une seule pièce en plastique ou en métal, en particulier à partir d'un moulage sous pression de métal léger.

21. Support de porte à charnière selon l'une quelconque des revendications 1 à 20,
**caractérisé en ce qu'**au moins la première partie de charnière (2) est formée comme une partie moulée pliée à base de tôle de métal, un élément de douille (84) étant fixé par couple de préférence pour la liaison avec le gond à charnière (6) et étant fixé en particulier par adhésion de matière dans la partie de charnière (2).

22. Support de porte à charnière selon l'une quelconque des revendications 1 à 21,
**caractérisé en ce que** la première partie de charnière (2) peut être attribuée à une partie de cadre de véhicule fixe et la seconde partie de charnière (4) à une porte de véhicule mobile en pivotement.

23. Support de porte à charnière selon l'une quelconque des revendications 1 à 21,
**caractérisé en ce que** la première partie de charnière (2) peut être attribuée à une porte de véhicule mobile en pivotement et la seconde partie de charnière (4) à une partie de cadre de véhicule fixe.

24. Support de porte à charnière selon l'une quelconque des revendications 1 à 23,
**caractérisé en ce qu'**une butée finale délimitant l'ouverture de la porte est formée entre les deux parties de charnière (2, 4).
